# FASCICULE DE BREVET EUROPEEN

(11) **EP 0 126 036 B1**
(45) Date de publication et mention de la délivrance du brevet: **26.08.1987**
(21) Numéro de dépôt: 84830113.1
(22) Date de dépôt: 12.04.1984
(51) Int. Cl.: G08B 17/10

(54) **Appareil détecteur de gaz inflammable à intervention prédéterminée**
Detektorgerät für brennbares Gas mit vorherbestimmtem Eingreifer
Inflammable gas detection apparatus with predetermined intervention

(30) Priorité: 17.05.1983 IT 943383
(43) Date de publication de la demande: 21.11.1984
(73) Titulaire: CONTROFUGAS S.R.L., I-50122 Firenze (IT)
(72) Inventeur: Ferraro, Roberto, I-50137 Firenze (IT)
(74) Mandataire: Martini, Lazzaro

## Description

La présente invention concerne un appareil détecteur de gaz inflammable à intervention prédéterminée.

D'après le brevet européen d'invention N° 82830111.9 (EP-A-65497) on sait qu'un appareil détecteur de gaz inflammable comprend un élément détecteur sous forme de spirale étroite faite d'un fin fil en alliage de platine, inséré dans un circuit à pont de résistances par lequel la variation de résistence du détecteur en fonction de la densité du gaz qui l'entoure détermine, dans le circuit à pont, un déséquilibre qui permet d'obtenir un signal de controle d'un dispositif d'alarme et/ou d'intervention.

Des nombreux essais effectués, il est apparu que l'element détecteur utilisé présente une sensibilité variant suivant les variations de la tension électrique de fonctionnement: la valeur de cette tension étant en relation avec le type de gaz avec lequel le détecteur se trouve en présence. Plus précisément, il est apparu que la tension d'alimentation de sensibilité maximale, et partant de réponse optimale, dudit détecteur est de 2 V continus pour du gaz méthane en concentration de 2% et de 1,6 V continus pour du gaz propano-butane en concentration de 0,8% et que la variation de la tension mesurée aux extrémités du détecteur ainsi alimenté est de 0,2 V en passant, dans les alentours du détecteur, de la condition d'absence de gaz à celle de présence de gaz selon le pourcentage susmentionné.

L'objectif principal de la présente invention est de premettre à un élément détecteur de gaz inflammable de type à spirale en fil d'alliage de platine inséré dans un circuit à pont de résistances, d'opérer en condition de sensibilité maximale.

On est parvenu à cet résultat en conformité à la présente invention en adoptant l'idée consistant à régler d'avance la tension aux extrémités de l'élément détecteur, inséré dans un circuit électrique à pont, sur la valeur de sensibilité maximale en relation avec le type de gaz que l'on cherche à détecter et ainsi à utiliser les signaux fournis par ledit circuit en présence de gaz pour porter la cathode d'une diode à sa valeur-seuil et, simultanément, rendre conductibles deux diodes et exciter un relais de signalisation et/ou de commande.

Les avantages obtenus grace à la présente invention consistent essentiellement en ce que l'ap- parei. donne une réponse optimale pour chaque type de gaz que l'on veut détecter; que ladite valeur minimale en pourcentage de gaz à détecter est réglable à volonté avec rapideté et précision, que l'appareil est d'encombrement fort réduit et de poids minime.

L'invention sera explicitée plus en détail ci-dessous, à l'aide d'un dessin qui représente seulement une forme possible de réalisation. L'unique figure représente le schéma électrique d'un appareil détecteur de gaz inflammable à intervention prédéterminée selon l'invention.

Réduit à sa structure essentielle et en se référant au dessin ci-joint, un appareil conforme à l'invention comprend:
- un circuit à pont, formé de deux résistances fixes (R1-R2) et de deux résistances variables (P1-P2) apte à fournir aux extrémités d'un détecteur (R) de type à spirale en fil d'alliage de platine, inséré dans une branche dudit circuit, une tension préétablie de sensibilité maximale;
- un circuit électronique, composé d'une première diode (DS1), de deux autres diodes (DS2-DS3) en série, de deux transistors (TR1-TR2) montés en cascade, de quatre résistances de polarisation (R3-R4-R5-R6), d'un relais (RL) ou d'un dispositif similaire, dont l'excitation permet de mettre en activité un ou plusieurs appareils de signalisation et/ou de controle: toutes ces composantes étant montées selon le circuit de la FIG. 1;
-- une section en circuit d'alimentation en courant continu, stabilisée par des circuits connus, et simplement indiqués dans le dessin par (V+).

Le fonctionnement est le suivant. En condition de repos, c'est-à-dire d'absence de gaz à déceler dans les alentours du détecteur (R), on prend soin initialement, en agissant sur le potentiomètre (P1), de porter la tension aux extrémités du détecteur (R) à sa valeur, déterminé expérimentalement, de sensibilité maximale par rapport au type de gaz que l'on veut déceler; ensuite, on veille, en agissant sur le potentiomètre (P2), à fixer la cathode (A) de la diode (DS1) à un potentiel inférieur à son potentiel seuil pour une quantité préétablie en relation avec le type et la concentration de gaz que l'on veut détecter de manière que, par la présence des diodes (DS2-DS3), la base du transistor (TR1 ) finisse par etre polarisée inversé- ment de sorte que ledit transistor (TR1 ) et le transistor (TR2) soient coupés et que le relais (RL) ne soit pas excité.

En présence de gaz dans les alentours du détecteur (R) dans la concentration prévue, se manifeste, aux extrémités du détecteur (R), une variation de tension qui se répercute sur le point (A) du circuit en portant la cathode de la diode (DS1 ) à sa valeur seuil: en conséquence, le transistor (TR1 ) commute rapidement en rendant conducti-- ble le transistor (TR2) et en provoquant ainsi l'excitation du relais (RL). Cette condition de fonctionnement se maintient pendant tout le temps que le détecteur (R) décèle un pourcentage du .gaz prévu supérieur au taux préétabli de sécurité.

### Exemple de mise en oeuvre

Son indiquées ci-dessous les valeurs des composantes essentielles de l'appreil utilisées en considérant une forme concrète de mise en oeuvre:

## Revendications

1. Appareil détecteur de gaz inflammable comprenant un circuit à pont de résistances formé de deux résistances fixes (R1, R2), d'une résistance variable (P2) et dont une branche est composée par un élément détecteur de gaz (R) formé par une étroite spirale d'un fil d'alliage platineux fin, et un circuit électronique, connecté au circuit à pont de résistances, d'activation d'un ou plus systèmes de signalisation et/ou de contrôle, caractérisé en ce que le circuit électrique à pont comprend une deuxième résistance variable (P1) de réglage de la tension de sensibilité maximale du détecteur (R) en fonction du type et de la concentration de gaz à détecter, et en ce que le circuit électronique comprend une première diode (DS1 ) dont la cathode (A) est connectée à ladite première résistance variable (P2) apte à régler son potentiel à une valeur inférieure au potentiel seuil de cette première diode (DS1) en fonction d'une valeur correspndant à ladite tension de sensibilité maximale de l'élément détecteur (R), deux diodes en série (DS2, DS3) de polarisation inverse de la base d'un premier transistor (TR1 ) tant que le potentiel de ladite cathode (A) reste inférieur à ladite valeur seuil en l'absence de gaz à détecter, un deuxième transistor (TR2) connecté au premier, d'excitation d'un relais (RL) d'activation dudit système de signalisation et/ou de contrôle lorsque, en présence de gaz détecté, le potentiel de ladite cathode est porté à ladite valeur seuil rendant les deux transistors (TR1, TR2) conductibles.

## Patentansprüche

1. Detektorgerät für brennbares Gas, das eine Widerstandsmessbrückenschaltung, die aus zwei Festwiderständen (R1, R2), einem Regelwiderstand (P2) besteht, und einer der Zweige aus einem Detektorelement (R) für Gas besteht, das aus einer aus einem dünnen Platin (11) legierungsdraht engen Spirale gemacht ist, und einen elektronischen Stromkreis, der mit der Widerstandsmessbrückenschaltung, zum Aktivieren eines oder mehreren Signal- und/oder Monitorsysteme, enthält, dadurch gekennzeichnet dass die elektrische Brückenschaltung einen zweiten Regelwiderstand (P1) zu der von dem Type und der Konzentration des zu detektierenden Gases abhängigen Regelung der Höchstempfindlichkeitsspannung des Detektorelements (R) enthält, und dass der elektronische Stromkreis eine erste Diode (DS1), deren Kathode (A) mit dem genannten ersten Regelwiderstand (P2) verbunden ist, der zu der von einem mit der Höchstempfindlichkeitsspannung des Detektorelements (R) entsprechenden Wert abhängigen Regelung ihres Potentials auf einem als das Schwellenpotential der ersten Diode (DS1) niedrigeren Wert befähigt ist, zwei Reihendioden (DS2, DS3) zur Sperr-Vorspannung der Basis eines ersten Transistors (TR1) solange das Potential der genannten Kathode (A) als des genannten Schwellenwertes, in Abwesenheit des zu detektierenden Gases, niedriger bleibt, einen zweiten mit dem Ersten verbündeten Transistor (TR2) zur Erregerung eines Relais (RL) zum Aktiveren des genannten Signal- und/oder Monitorsystems wenn, in Anwesenheit des detektierten Gases, das Potential der genannten Kathode auf dem genannten Schwellenwert gebracht ist, so dass die beiden Transistoren (TR1, TR2) leitende sind, enthält.

## Claims

1. Inflammable gas detection apparatus comprising a resistance bridge circuit constituted of two fixed resistances (R1, R2), an ajustable resistance (P2), and an arm of which is contituted by a gas detection element (R) formed by a tight spiral made of a faint platinous alloy wire, and an electronic circuit, connected to the resistance bridge circuit, for activating one or more signalling and/or control systems, characterized in that the electric resistance bridge circuit comprises a second ajustable resistance (P1) for adjusting the maximal sensitivity voltage of the detection element (R) as a function of the type and the concentration of the gas to detect, and in that the electronic circuit comprises a first diode (DS1) which cathode (A) is connected to said first ajustable resistance (P2) adapted to adjust the threshold potential of this first diode (DS1) as a function of a value that correspond to said maximal sensitivity voltage of the detection e)ement (R), two serial diodes (DS2, DS3) for reverse biasing of the base of a first transistor (TR1) so- long that the potential of said cathode (A) remains lower than said threshold value «in absence» of gas to detect, a second transistor (TR2) connected to the first one, for exciting a relay (RL) for activating said signalling and/or control system when, «in presence» of detected gas, the potential of said cathode is carried to said threshold value, driving into conduction both transistors (TR1, TR2).
